# EUROPÄISCHE PATENTSCHRIFT

(11) **EP 1 987 954 B1**
(45) Veröffentlichungstag und Bekanntmachung des Hinweises auf die Patenterteilung: **16.04.2014**
(21) Anmeldenummer: 08008316.5
(22) Anmeldetag: 02.05.2008
(51) Int. Cl.: B41F 27/12

(54) **Verfahren zur Handhabung von Druckplatten**
Method for handling printing plates
Procédé de manipulation de plaques d'impression

(30) Priorität: 03.05.2007 DE 102007020718
(43) Veröffentlichungstag der Anmeldung: 05.11.2008
(73) Patentinhaber: manroland web systems GmbH, 86153 Augsburg (DE)
(72) Erfinder: Dylla, Norbert, Dr., 86391 Stadtbergen (DE); Gsell, Thomas, 89407 Dillingen (DE); Wolf, Hans, 86169 Augsburg (DE); Böck, Thomas, 86356 Neusäss (DE); Hamm, Anton, 86356 Neusäss (DE)

(56) Entgegenhaltungen:
- EP-A2- 1 208 980
- WO-A2-2004/085153
- DE-A1-102005 013 360
- DE-A1-102005 055 116
- JP-A- 11 254 639
- JP-A- 11 348 225
- US-A- 4 727 807

## Beschreibung

Die Erfindung betrifft ein Verfahren zur Handhabung von Druckplatten an einer Rollendruckmaschine, nämlich zur Anordnung von Druckplatten in bei einem Druckplattenwechsel als Druckplattenspeicher dienenden Kassetten, nach dem Oberbegriff des Anspruchs 1.

Zur Ausführung eines Druckplattenwechsels müssen im Bereich einer Rollendruckmaschine Druckplatten gehandhabt werden. Dabei ist es von Bedeutung, dass zur Ausführung eines Druckplattenwechsel jede Druckplatte dem richtigen Druckwerk der richtigen Druckeinheit einer Rollendruckmaschine zugeführt wird, und dass jede Druckplatte innerhalb des richtigen Druckwerks an der richtigen Plattenzylinderposition auf dem Plattenzylinder des Druckwerks gespannt wird. Bei Rollendruckmaschinen mit einem manuellen Druckplattenwechsel werden die Druckplatten an den Plattenzylinderpositionen der Druckwerke der Druckeinheiten einer Rollendruckmaschine von einem Drucker manuell bereitgehalten. Bei Druckmaschinen mit einem automatisierten Druckplattenwechsel erfolgt das Bereitstellen der Druckplatten an den Plattenzylinderpositionen der Druckwerke der Druckeinheiten einer Rollendruckmaschine mit Hilfe von Kassetten, die als Druckplattenspeicher dienen. Die in den Kassetten bereitgehaltenen Druckplatten können mit Hilfe eines Manipulatorarms aus den Kassetten automatisch entnommen und den Plattenzylindern der Druckwerke automatisch zugeführt werden.

Sowohl bei Rollendruckmaschinen mit einem manuellen Druckplattenwechsel als auch bei Rollendruckmaschinen mit einem automatischen Druckplattenwechsel kann es zu Fehlbelegungen bei einem Druckplattenwechsel kommen, d. h. Druckplatten können den falschen Druckwerken bzw. den falschen Plattenzylinderpositionen an einem Druckwerk zugeführt werden.

Bei einem manuellen Druckplattenwechsel kann diese Fehlbelegung dadurch erfolgen, dass ein Drucker eine Druckplatte an einem falschen Druckwerk bzw. an einer falschen Plattenzylinderposition zum Druckplattenwechsel bereithält. Bei einem automatischen Druckplattenwechsel kann eine derartige Fehlbelegung dadurch verursacht werden, dass Druckplatten in falschen Kassetten oder an falschen Aufnahmepositionen innerhalb einer Kassette bereitgehalten werden.

Ein Verfahren nach dem Oberbegriff des Anspruchs 1 ist aus der US 4 727 807 A bekannt.

Weiterer Stand der Technik ist in der DE 10 2005 055 116 A1 offenbart.

Hiervon ausgehend liegt der vorliegenden Erfindung die Aufgabe zugrunde, ein neuartiges Verfahren zur Handhabung von Druckplatten zu schaffen. Diese Aufgabe wird durch ein Verfahren gemäß Anspruch 1 gelöst.

Mit dem erfindungsgemäßen Verfahren kann sichergestellt werden, dass Druckplatten zur Ausführung eines automatisierten Druckplattenwechsels sowohl in den richtigen Kassetten als auch an den richtigen Aufnahmepositionen innerhalb der Kassetten, die als Druckplattenspeicher dienen, bereitgehalten werden. Die Anordnung der Druckplatten in den Kassetten ist eineindeutig, so dass Fehlbelegungen von Druckplatten an Plattenzylindern auf ein absolutes Minimum reduziert werden können.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, nachfolgend näher erläutert.

Die hier vorliegende Erfindung betrifft ein Verfahren zur Handhabung von Druckplatten an einer Rollendruckmaschine, nämlich zur Anordnung von Druckplatten in bei einem automatisierten Druckplattenwechsel als Druckplattenspeicher dienenden Kassetten.

Im Sinne der hier.vorliegenden Erfindung wird jede Druckplatte mit einer Codierung versehen, wobei die Codierung eindeutig identifiziert, an welcher Plattenzylinderposition welches Druckwerks welcher Druckeinheit einer Rollendruckmaschine die jeweilige Druckplatte verwendet wird. Die Codierung wird jeder Druckplatte vor dem Belichten oder beim Belichten oder im Anschluss an das Belichten zugeordnet. Die Codierung enthält eine eindeutige Information zum Zielort der Druckplatte.

Die jeder Druckplatte zugeordnete Codierung kann als optisch auslesbarer Barcode bzw. Textcode ausgeführt sein. Weiterhin ist es möglich, jeder Druckplatte eine in einem berührungslos auslesbaren RFID-Tag gespeicherte Codierung zuzuordnen. Weiterhin ist es möglich, jede Druckplatte mit Hilfe einer mechanisch auslesbaren Codierung zu versehen, wobei eine derartige mechanisch auslesbare Codierung vorzugsweise als Stanzung der Druckplatte ausgebildet ist.

Jede belichtete und codierte Druckplatte wird anschließend in den Bereich einer Kassette transportiert. Jede Kassette dient der Aufnahme mehrerer Druckplatten, woraus folgt, dass in den Bereich jeder Kassette mehrere Druckplatten transportiert werden.

Zum Transport der Druckplatten in Richtung auf die Kassetten wird vorzugsweise die Codierung der Druckplatten ausgelesen, um abhängig von der Codierung den Transport der Druckplatten in den Bereich der Kassetten zu steuern. Alternativ ist es jedoch auch möglich, die Druckplatten ohne die in der Codierung enthaltene Information in den Bereich der Kassetten zu transportieren.

Nach dem Transport der Druckplatten in den Bereich der jeweiligen Kassette wird im Bereich jeder Kassette die Codierung der Druckplatten, die sich im Bereich der jeweiligen Kassette befinden, ausgelesen. Abhängig von der Codierung erfolgt das Auslesen derselben z. B. optisch, über Radiowellen oder mechanisch.

Beim Auslesen der Codierungen der Druckplatten wird überprüft, ob sich die Druckplatten an der richtigen Kassette befinden. Dann, wenn festgestellt wird, dass sich eine Druckplatte an einer falschen Kassette befindet, wird eine Fehlermeldung generiert. Wird hingegen festgestellt, dass sich eine Druckplatte an der richtigen Kassette befindet, so wird anschließend für die jeweilige Druckplatte in der Kassette eine definierte Aufnahmeposition freigegeben und die Druckplatte an dieser bzw. in dieser Aufnahmeposition innerhalb der Kassette positioniert.

Sämtliche in den Bereich einer Kassette transportierte Druckplatten werden sequenziell, d. h. nacheinander, im Sinne des Auslesens der Codierung, der Überprüfung der Codierung, des Freigebens der Aufnahmepositionen sowie des Positionierens derselben in der jeweiligen Aufnahmeposition gehandhabt. Nur dann, wenn die Handhabung einer Druckplatte abgeschlossen ist, wird mit der Handhabung einer anderen Druckplatte begonnen. Die Druckplatten werden demnach nacheinander in die entsprechenden Aufnahmepositionen der jeweiligen Kassetten eingeführt.

Das Freigeben der Aufnahmepositionen der Kassetten erfolgt vorzugsweise dadurch, dass an der Kassette eine der jeweiligen Aufnahmeposition zugeordnete Klappe bzw. ein Riegel freigegeben wird.

Erst nach dem Freigeben der Klappe bzw. des Riegels auf Grundlage des Auslesens der Codierung einer Druckplatte kann eine Druckplatte in eine Aufnahmeposition einer Kassette eingeführt werden.

Vorzugsweise wird das Einführen der Druckplatten in die Aufnahmepositionen der Kassetten überwacht, um so festzustellen, dass eine Druckplatte tatsächlich in die richtige Aufnahmeposition gelangt und vollständig in dieselbe eingeführt wird. Sollte hierbei festgestellt werden, dass eine Druckplatte in eine falsche Aufnahmeposition gelangt, oder eine Druckplatte nicht vollständig in die Aufnahmeposition eingeführt wird, so wird vorzugsweise eine Fehlermeldung generiert.

Beim Einführen von Druckplatten in die Aufnahmepositionen der Kassetten können die Druckplatten weiterhin auf Beschädigungen überprüft werden, um so sicherzustellen, dass nur unbeschädigte Druckplatten in Kassetten gelangen und zum Druckplattenwechsel verwendet werden. Weiterhin kann beim Einführen der Druckplatten in die Aufnahmeposition der Kassetten überwacht werden, dass die Druckplatten in der richtigen Orientierung, also weder unter Vertauschen eines Vorlaufendes und eines Nachlaufendes der Druckplatte noch unter Vertauschen einer Vorderseite sowie Rückseite der Druckplatte in die Aufnahmeposition einer Kassette gelangen.

Sämtliche Schritte des erfindungsgemäßen Verfahrens können automatisch durchgeführt werden. So können die Codierungen auf die Druckplatten automatisch aufgebracht werden. Weiterhin kann der Transport der Druckplatten zu den Kassetten automatisch erfolgen. Auch das Auslesen der Codierungen der Druckplatten im Bereich der Kassetten, das Überprüfen der Codierungen sowie das Freigeben der Aufnahmepositionen und das Einführen der Druckplatten in die Aufnahmepositionen der Kassetten kann automatisch durchgeführt werden. Hierdurch ist es möglich, durch manuelle Fehlbedienungen verursachte Fehlbelegungen von Druckplatten beim Druckplattenwechsel auszuschließen.

## Patentansprüche

1. Verfahren zur Handhabung von Druckplatten, nämlich zur Anordnung von Druckplatten in bei einem Druckplattenwechsel als Druckplattenspeicher dienenden Kassetten, mit zumindest folgenden Schritten:
a) jeder Druckplatte wird vor dem Belichten oder beim Belichten oder im Anschluss an das Belichten automatisch eine Codierung darüber zugeordnet, an welcher Plattenzylinderposition welches Druckwerks welcher Druckeinheit einer Rollendruckmaschine die jeweilige Druckplatte verwendet wird;
**dadurch gekennzeichnet, dass**
b) jede belichtete und codierte Druckplatte automatisch in den Bereich einer Kassette transportiert wird, wobei jede Kassette der Aufnahme mehrerer Druckplatten dient und demnach in den Bereich jeder Kassette mehrere Druckplatten automatisch transportiert werden;
c) im Bereich jeder Kassette die Codierung der Druckplatten, die sich im Bereich der jeweiligen Kassette befinden, automatisch ausgelesen werden, wobei automatisch überprüft wird, ob sich die Druckplatten an der richtigen Kassette befinden, und wobei dann, wenn hierbei festgestellt wird, dass sich die Druckplatten an der richtigen Kassette befinden, für jede Druckplatte eine definierte Aufnahmeposition in der Kassette automatisch freigegeben und die Druckplatte an dieser Aufnahmeposition innerhalb der Kassette automatisch positioniert wird.

2. Verfahren nach Anspruch 1, **dadurch gekennzeichnet, dass** in Schritt a) jeder Druckplatte als Codierung ein optisch auslesbarer Barcode bzw. Textcode zugeordnet wird.

3. Verfahren nach Anspruch 1, **dadurch gekennzeichnet, dass** in Schritt a) jeder Druckplatte eine in einem berührungslos auslesbaren RFID-Tag gespeicherte Codierung zugeordnet wird.

4. Verfahren nach Anspruch 1, **dadurch gekennzeichnet, dass** in Schritt a) jeder Druckplatte als Codierung eine mechanisch auslesbare Codierung zugeordnet wird.

5. Verfahren nach einem der Ansprüche 1 bis 4, **dadurch gekennzeichnet, dass** in Schritt b) zum Transport der die Codierung der Druckplatten ausgelesen wird und abhängig hiervon jede Druckplatte in den Bereich einer Kassette transportiert wird.

6. Verfahren nach einem der Ansprüche 1 bis 5, **dadurch gekennzeichnet, dass** dann, wenn in Schritt c) festgestellt wird, dass sich eine Druckplatte an einer falschen Kassette befindet, eine Fehlermeldung generiert wird.

7. Verfahren nach einem der Ansprüche 1 bis 6, **dadurch gekennzeichnet, dass** in Schritt c) im Bereich jeder Kassette jede Druckplatte nacheinander im Sinne des Auslesens der Codierung, der Überprüfung der Codierungen, des Freigebens der Aufnahmepositionen und des Positionierens derselben in der Aufnahmepositionen gehandhabt wird, wobei nur dann, wenn diese Handhabung einer Druckplatte abgeschlossen ist, die Handhabung einer anderen Druckplatte aufgenommen wird.

## Claims

1. A method for handling printing plates, namely for arranging printing plates in cassettes which during a printing plate change serve as a printing plate store, with at least the following steps:
a) each printing plate is automatically assigned a coding specifying the plate cylinder position, the printing couple, the printing unit of a reel-fed printing press in which the respective printing plate is used before the exposing or during the exposing or following the exposing;
**characterized in that**
b) each exposed and encoded printing plate is automatically transported in the region of a cassette, wherein each cassette serves for receiving multiple printing plates and accordingly multiple printing plates are automatically transported in the region of each cassette;
c) in the region of each cassette the coding of the printing plates, which are present in the region of the respective cassette, are automatically read out, during which it is automatically checked if the printing plates are in the correct cassette, and wherein in particular when it is established during this that the printing plates are in the correct cassette, a defined receiving position in the cassette is automatically released for each printing plate and the printing plate is automatically positioned in this receiving position within the cassette.

2. The method according to Claim 1, **characterized in that** in step a) each printing plate as coding is assigned an optically readable barcode or text code.

3. The method according to Claim 1, **characterized in that** in step a) each printing plate is assigned a coding which is stored in a contactlessly readable RFID-tag.

4. The method according to Claim 1, **characterized in that** in step a) each printing plate as coding is assigned a mechanically readable coding.

5. The method according to any one of the Claims 1 to 4, **characterized in that** in step b) for the transport the coding of the printing plates is read out and dependent on this each printing plate is transported into the region of a cassette.

6. The method according to any one of the Claims 1 to 5, **characterized in that** in particular when in step c) it is determined that a printing plate is in a wrong cassette, an error message is generated.

7. The method according to any one of the Claims 1 to 6, **characterized in that** in step c) in the region of each cassette each printing plate is handled one after the other in terms of the reading out of the coding, the checking of the codings, the releasing of the receiving positions and the positioning of the same in the receiving position is handled, wherein only in particular when this handling of a printing plate is completed, the handling of another printing plate is taken up.

## Revendications

1. Procédé de manipulation de plaques d'impression, à savoir pour disposer des plaques d'impression dans des cassettes servant de réserves de plaques d'impression en cas de changement de plaques d'impression, comportant au moins les étapes suivantes :
a) étant affecté automatiquement à chaque plaque d'impression, avant son exposition ou pendant son exposition ou après son exposition, un codage indiquant à quelle position du cylindre porte-plaque de quelle imprimante quelle unité d'impression d'une machine d'impression rotative est utilisée,
**caractérisé en ce que**
b) chaque plaque d'impression exposée et codée est transportée automatiquement au niveau d'une cassette, chaque cassette servant à recevoir plusieurs plaques d'impression et plusieurs plaques d'impression étant automatiquement transportées au niveau de chaque cassette en conséquence ;
c) au niveau de chaque cassette, le codage des plaques d'impression qui se trouvent au niveau de la cassette concernée est automatiquement lu, étant contrôlé automatiquement si les plaques d'impression se trouvent dans la bonne cassette et, si on constate alors que les plaques d'impression se trouvent dans la bonne cassette, une position de réception définie dans la cassette étant automatiquement libérée et la plaque d'impression se positionnant automatiquement dans cette position de réception dans la cassette.

2. Procédé selon la revendication 1, **caractérisé en ce que**, dans l'étape a), un code barre ou code texte lisible par système optique est affecté à chaque plaque d'impression.

3. Procédé selon la revendication 1, **caractérisé en ce que**, dans l'étape a), un codage à marquage RFID lisible sans contact est affecté à chaque plaque d'impression.

4. Procédé selon la revendication 1, **caractérisé en ce que**, dans l'étape a), un codage lisible mécaniquement est affecté à chaque plaque d'impression.

5. Procédé selon les revendications 1 à 4, **caractérisé en ce que**, dans l'étape b), pour le transport, le codage des plaques d'impression est lu et, en fonction de cela, chaque plaque d'impression est transportée au niveau d'une cassette.

6. Procédé selon les revendications 1 à 5, **caractérisé en ce que**, s'il est constaté dans l'étape c) qu'une plaque d'impression se trouve dans une mauvaise cassette, un message d'erreur est généré.

7. Procédé selon les revendications 1 à 6, **caractérisé en ce que**, dans l'étape c), au niveau de chaque cassette, chaque plaque d'impression est manipulée successivement dans l'optique de la lecture du codage, du contrôle des codages, de la libération des positions de réception et du positionnement de celle-ci dans la position de réception, la manipulation d'une autre plaque d'impression n'étant effectuée qu'une fois que cette manipulation d'une plaque d'impression est terminée.
